# FASCICULE DE BREVET EUROPEEN

(11) **EP 0 449 734 B1**
(45) Date de publication et mention de la délivrance du brevet: **15.09.1993**
(21) Numéro de dépôt: 91400839.6
(22) Date de dépôt: 28.03.1991
(51) Int. Cl.: E04F 19/02, E04F 15/14

(54) **Profilé destiné notamment à la compensation des déplacements relatifs d'un revêtement de sol par rapport à un mur adjacent et procédé de fabrication d'un tel profilé**
Profil zum Ausgleichen der relativen Bewegungen einer Bodenbeschichtung im Vergleich zu einer Mauer und Verfahren zu seiner Herstellung
Section used particularly to compensate the relative displacements of a floor covering in relation to an adjacent wall and method for its fabrication

(30) Priorité: 30.03.1990 FR 9004117
(43) Date de publication de la demande: 02.10.1991
(73) Titulaire: TOMECANIC, Société Anonyme:, 78410 Aubergenville (FR)
(72) Inventeur: Pourtau, Jean-Jacques, F-78290 Croissy sur Seine (FR); Pourtau, Thierry Eric, F-78290 Croissy sur Seine (FR)
(74) Mandataire: Hoisnard, Jean-Claude

(56) Documents cités:
- EP-A- 0 165 611
- EP-A- 0 198 157
- DE-U- 8 502 738
- DE-U- 8 907 979
- GB-A- 356 829
- GB-A- 2 096 060

## Description

Le domaine de l'invention est d'abord illustré par l'exemple suivant. Les carrelages posés au mortier de ciment traditionnel ou collés au mortier colle subissent des tensions, dilatations ou retraits faisant ainsi varier leurs dimensions. Ces tensions peuvent avoir deux origines principales, soit d'origine thermique, soit d'origine physique. En effet, les dalles supportant les carrelages peuvent entraîner ceux-ci dans des variations dimensionnelles inévitables, lors d'une réalisation d'un bâtiment neuf, par exemple. Ces tensions provoquent ainsi à la surface des carrelages, des fissures et craquements jusqu'à quelquefois des décollements. Il faut donc prévoir des joints souples insérés dans la surface même du carrelage pour permettre à celui-ci de supporter des variations dimensionnelles et de mouvements.

A cet effet, il existe des profilés formant joints, prétendant résoudre ces problèmes. Malheureusement, certains ne comportent pas des caractéristiques propres à assumer un bon usage du carrelage, et d'autres sont préconisés pour être placés au centre des pièces et ont un effet inesthétique.

L'invention a pour but de proposer un profilé permettant une réalisation finale satisfaisante.

L'invention a donc d'abord pour objet un profilé destiné notamment à la compensation des déplacements relatifs des revêtements de surface, tels que notamment les déplacements-retraits et dilatations des revêtements de sol, et comportant une semelle, généralement plate ; deux branches principales sensiblement parallèles entre elles, qui s'érigent perpendiculairement à celle-ci ; et un pont de liaison des extrémités desdites branches principales les plus éloignées de la semelle ; la semelle et les deux branches principales étant réalisées en un matériau dur, semi-rigide, tel qu'un "PVC" dur, semi-rigide, et le pont de liaison étant réalisé en un matériau souple, tel qu'un "PVC" souple. (EP-A- 165611)

Selon l'invention, ce profilé est destiné à la compensation des déplacements relatif des revêtements de sol par rapport aux murs et cloisons adjacents, cependant que les deux branches principales s'érigent dans une zone d'extrémité de la semelle et que deux branches secondaires s'étendent sensiblement parallèlement à la semelle, à partir de la face, qui est la plus éloignée de la lisière libre de la semelle, de la branche principale, elle-même la plus éloignée de ladite lisière libre de la semelle, ces deux branches secondaires s'étendant dans le sens opposé à celui dans lequel s'étend la semelle, ayant des largeurs sensiblement égales.

Les avantageuses dispositions suivantes sont, en outre, de préférence adoptées :
- les branches secondaires sont réalisées soit en un matériau dur, semi rigide, tel qu'un "PVC" dur, semi rigide, soit en un matériau souple, tel qu'un "PVC" souple ;
- les extrémités des branches principales opposées à la semelle, la face externe du pont de liaison, et la face externe de la branche secondaire la plus éloignée de la semelle sont sensiblement coplanaires ;
- la largeur des branches secondaires est comprise entre 0,4 et 0,6 fois la distance séparant les faces extérieures des deux branches principales, en étant de préférence sensiblement égale à 0,5 fois cette distance ;
- en outre, une structure de liaison, ayant la forme d'un V, contenue entre lesdites branches principales, relient celles-ci ;
- la partie de la semelle comprise entre les deux branches principales forme un V renversé, dont la pointe est contenue entre les deux dites branches principales ;
- les extrémités des branches du V de ladite structure de liaison sont raccordées aux parties médianes des faces internes desdites branches principales ;
- la structure en V est monobloc avec lesdites branches principales ;
- ledit pont de liaison est conformé en un trapèze dont les côtés reliant ses bases parallèles sont raccordés à des proéminences dont sont munies les faces internes desdites branches principales ;
- la face extérieure de la branche principale la plus proche de la lisière libre de la semelle est striée sur la totalité de sa longueur et de sa hauteur ;
- la semelle d'appui présente des perforations conformées, chacune, en deux trapèzes égaux ayant leurs petites bases confondues en une petite base commune, ces diverses perforations étant séparées par des parties pleines ;
- ce profilé possède les dimensions suivantes : a) la petite base commune des trapèzes d'une perforation a une longueur qui est supérieure à la moitié de la longueur d'une grande base ; b) la largeur d'une perforation, égale à la somme des hauteurs des deux trapèzes la constituant, est comprise entre 0,5 et 1 fois la longueur de la grande base d'un trapèze ; c) la distance de la partie pleine séparant les pointes de deux grandes bases des trapèzes de deux perforations successives est comprise entre 0,4 et 0,6 fois la longueur de la grande base d'un trapèze ;
- lesdits trapèzes sont des trapèzes isocèles ;
- la face inférieure de la semelle d'appui comporte des stries parallèles sur la totalité de sa longueur et de sa largeur ;
- la face supérieure des parties pleines de la semelle d'appui comporte des stries parallèles sur la totalité de sa longueur et de sa largeur.

L'invention a également pour objet un procédé de fabrication d'un profilé tel que défini ci-avant selon lequel ce profilé est réalisé par extrusions simultanées des matériaux le constituant.

De manière préférée, lesdites extrusions sont réalisées à chaud.

L'avantage principal des profilés conformes à l'invention réside dans la désolidarisation obtenue du revêtement de sol par rapport aux murs et aux cloisons adjacents, bien entendu tout en conservant un aspect extérieur réalisant une finition satisfaisante et durable des zones de raccordement dudit revêtement de sol avec lesdits murs et cloisons.

L'invention sera mieux comprise, et des caractéristiques secondaires et leurs avantages apparaîtront au cours de la description de réalisations donnée ci-dessous à titre d'exemple.

Il est entendu que la description et les dessins ne sont donnés qu'à titre indicatif et non limitatif.

Il sera fait référence aux dessins annexés, dans lesquels :
- la figure 1 est une coupe, suivant I-I de la figure 2, d'un profilé conforme à une première variante de réalisation de l'invention ;
- la figure 2 est une vue suivant flèche F de la figure 1 ;
- les figures 3 et 4 sont des coupes, analogues celle de la figure 1, de deux autres variantes de réalisation également conformes à l'invention ; et
- la figure 5 est une coupe d'un sol et d'une cloison, et du profilé des figures 1 et 2 utilisé dans la zone de raccordement du sol et de la cloison.

Le profilé représenté sur les figures 1 et 2 comporte :
- une semelle 1, généralement plate ;
- deux branches principales 2, 3 sensiblement parallèles entre elles, qui s'érigent à partir de la face supérieure 1A d'une zone d'extrémité de la semelle 1, perpendiculairement à celle-ci ;
- un pont de liaison 5 des extrémités des branches principales 2, 3 les plus éloignées de la semelle 1 ; et
- deux branches secondaires 6, 7, qui s'étendent sensiblement parallèlement à la semelle 1, à partir de la face 3B, qui est la plus éloignée de la lisière libre 1C de la semelle 1, de la branche principale 3 elle-même la plus éloignée de ladite lisière libre 1C, ces deux branches secondaires 6, 7 s'étendant dans le sens G1 opposé à celui G2 dans lequel s'étend la semelle et ayant des largeurs sensiblement égales à une même valeur L ;
- la semelle 1, les deux branches principales 2, 3 et les deux branches secondaires 6, 7 sont réalisées en un matériau dur, semi-rigide, ici un "PVC" dur, semi-rigide, et le pont de liaison 5 est réalisé en un matériau souple, ici "PVC" souple.

Les dispositions suivantes sont par ailleurs adoptées :
- les extrémités 2A, 3A des branches principales 2, 3 opposées à la semelle 1, la face externe 5A du pont de liaison 5, et la face externe 6A de la branche secondaire 6 la plus éloignée de la semelle 1 sont contenues dans un même plan P ;
- la largeur L des branches secondaires 6, 7 est comprise entre 0,4 et 0,6 fois la distance D séparant les faces extérieures 2B et 3B des deux branches principales 2, 3, en étant, dans l'exemple représenté, égale à 0,5 fois cette distance D ;
- la partie de la semelle comprise entre les deux branches principales 2, 3 forme un V renversé 13, dont la pointe 13A est contenue entre les deux dites branches principales 2, 3,
- la face extérieure 2B de la branche principale 2 la plus proche de la lisière libre 1C de la semelle 1 est munie de striures sur la totalité de sa longueur et de sa hauteur ;
- la semelle d'appui 1 présente des perforations 4 conformées, chacune, en deux trapèzes égaux ayant leurs petites bases confondues en une petite base commune 41, ces diverses perforations 4 étant séparées par des parties pleines ;
- la petite base commune 41 des trapèzes d'une perforation a une longueur LP41, qui est supérieure à la moitié de la longueur LG42 d'une grande base 42 ;
- la largeur L4 d'une perforation 4, égale à la somme des hauteurs des deux trapèzes la constituant, est comprise entre 0,5 et 1 fois la longueur LG42 de la grande base 42 d'un trapèze ;
- la distance L43 de la partie pleine séparant les pointes 43 de deux grandes bases 42 des trapèzes de deux perforations 4 successives est comprise entre 0,4 et 0,6 fois la longueur LG42 de la grande base 42 d'un trapèze, ici égale à 0,5 fois LG42 ;
- lesdits trapèzes sont des trapèzes isocèles ; la face inférieure 1B de la semelle d'appui 1 comporte des stries parallèles sur la totalité de sa longueur et de sa largeur ;
- la face supérieure 1A des parties pleines de la semelle d'appui 1 comporte des stries parallèles sur la totalité de sa longueur et de sa largeur.

Il peut être noté, en regard des figures 1, 2 et 5, que les perforations 4 ont une forme présentant quatre angles 43 constituant des coins d'ancrage, qui permettent un scellement parfait dans le mortier colle 8 de pose des carreaux 9 qui recouvre la dalle 10 d'un sol en béton. Ainsi, le profilé est solidement fixé et définitivement immobilisé par rapport aux carreaux 9. Les extrémités 6B, 7B de ces branches secondaires 6, 7 sont seulement en appui sur la face 11A de la cloison 11, qui est recouverte d'un carrelage 12 fixé avec le mortier-colle 8. La tranche inférieure 12A du carrelage 12 est disposée en regard de, et pratiquement jointive avec le plan P des faces 2A, 5A, 3A et 6A, sans être fixée au profilé. On note donc une désolidarisation complète du profilé par rapport à la cloison 11 et par rapport au carrelage 12 la recouvrant.

Comme par ailleurs, ce profilé est bien fixé au mortier 8 liant les carreaux 9 à la dalle 10 du sol, il suit les déplacements du sol et réalise un joint coulissant qui conserve en permanence un aspect satisfaisant. A noter que le pont élastique 5 permet une certaine souplesse horizontale du profilé, alors que les branches principales 2, 3, et secondaires 6, 7, rigides, assurent un maintien vertical parfait de la partie inférieure du carrelage 12.

En variante, le profilé peut être réalisé comme représenté en regard des figures 3 et 4.

Sur ces figures, il peut être observé que les variantes du profilé comporte les caractéristiques du profilé des figures 1 et 2, repérées par les mêmes numéros de référence, sauf les points suivants :
- la structure en V 13, qui relie les branches principales 2 et 3, est orientée la pointe du V étant dirigée normalement vers le bas, les branches 13B du V étant raccordées aux parties médianes des faces internes 2C et 3C desdites branches principales 2 et 3 ;
- cette structure en V est monobloc et réalisée en même temps et dans le même matériau que les branches principales 2 et 3, ici, en "PVC" dur, semi-rigide ;
- les branches secondaires 6 et 7 sont réalisées en un matériau différent de celui des branches principales 2 et 3, ici réalisées en un "PVC" souple, plus généralement en un matériau souple, et sont raccordées à la face externe 3B de la branche principale 3 ;
- le pont de liaison 5 a une section droite en forme de trapèze, ici de trapèze isocèle, dont les côtés 5B relient les deux bases parallèles 5A et 5C, ces bases s'étendant en outre parallèlement à la semelle 1, la base supérieure 5A étant contenue dans le plan P, qui contient également les extrémités supérieures 2A, 3A des branches principales 2, 3, respectivement, et la face externe 6A de la branche secondaire 6 ;
- le pont de liaison 5 a ses côtés 5B appliqués sur les faces de proéminence pointues 2D, 3D érigées à partir des faces internes 2C, 3C des branches principales 2, 3.

Selon la réalisation de la figure 3, la grande base du trapèze du pont de liaison 5 constitue la base supérieure 5A du trapèze, et les proéminentes 2D, 3D se raccordent aux faces internes 2C des branches principales 2, 3 chacune, par deux pans obliques, respectivement.

Selon la réalisation de la figure 4, la petite base du trapèze du pont de liaison 5 constitue la base supérieure 5A du trapèze, et les proéminentes 2D, 3D se raccordent aux faces internes 2C des branches principales 2, 3, chacune, par un pan oblique et par l'extrémité 2A, 3A de la branche principale correspondante, respectivement.

Dans chacune des réalisations des figures 1 et 2, de la figure 3, et de la figure 4, le profilé est obtenu par extrusions simultanées de deux matériaux - "PVC" dur et "PVC" souple - le constituant, extrusions réalisées à chaud en ce qui concerne les essais effectivement réalisés.

Ainsi, le profilé des figures 1 et 2 résulte des extrusions simultanées, d'une part, du matériau constituant la semelle 1-13, les branches principales 2, 3 et les branches secondaires 6, 7, d'autre part, du matériau constituant le pont de liaison 5.

Les profilés des figures 3, 4 sont obtenus, chacun, par extrusions simultanées, d'une part, du matériau constituant la semelle 1, les branches principales 2, 3 et la structure en V 13, d'autre part, du matériau constituant les branches secondaires 6, 7 et le pont de liaison 5. A noter que les branches secondaires 6, 7 et le pont de liaison 5 sont, dans ces deux variantes, réalisés dans le même matériau.

L'invention n'est pas limitée aux réalisations décrites, mais en couvre au contraire toutes les variantes qui pourraient leur être apportées sans sortir de leur cadre, ni de leur esprit.

## Revendications

1. Profilé destiné notamment à la compensation des déplacements relatifs des revêtements de surface, tels que notamment les déplacements-retraits et dilatations des revêtements de sol comportant :
- une semelle (1), généralement plate ;
- deux branches principales (2, 3) sensiblement parallèles entre elles, qui s'érigent perpendiculairement à celle-ci ; et
- un pont de liaison (5) des extrémités (2A, 3A) desdites branches principales (2, 3) les plus éloignées de la semelle (1) ; la semelle (1) et les deux branches principales (2, 3) étant réalisées en un matériau dur, semi-rigide, tel qu'un "PVC" dur, semi-rigide, et le pont de liaison (5) étant réalisé en un matériau souple, tel qu'un "PVC" souple,
caractérisé en ce que ce profilé est destiné à la compensation des déplacements relatifs des revêtements de sol par rapport aux murs et cloisons adjacents ;
en ce que les deuxdites branches principales (2, 3) s'érigent dans une zone d'extrémité de la semelle (1) ; et
en ce que deux branches secondaires (6, 7) s'étendent sensiblement parallèlement à la semelle (1), à partir de la face (3B), qui est la plus éloignée de la lisière libre (1C) de la semelle (1), de la branche principale (3), elle-même la plus éloignée de ladite lisière libre (1C) de la semelle (1), ces deux branches secondaires (6, 7) s'étendant dans le sens opposé (G1) à celui (G2) dans lequel s'étend la semelle (1), ayant des largeurs (L) sensiblement égales.

2. Profilé selon la revendication 1, caractérisé en ce que les branches secondaires (6, 7) sont réalisées en un matériau dur, semi-rigide, tel qu'un "PVC" dur, semi-rigide.

3. Profilé selon la revendication 1, caractérisé en ce que les branches secondaires (6, 7) sont réalisées en un matériau souple, tel qu'un "PVC" souple.

4. Profilé selon l'une quelconque des revendications 1 à 3, caractérisé en ce que les extrémités (2A, 3A) des branches principales (2, 3) opposées à la semelle, la face externe (5A) du pont de liaison (5) et la face externe (6A) de la branche secondaire (6) la plus éloignée de la semelle (1) sont sensiblement coplanaires (P).

5. Profilé selon l'une quelconque des revendications 1 à 4, caractérisé en ce que la largeur (L) des branches secondaires (6, 7) est comprise entre 0,4 et 0,6 fois la distance (D) séparant les faces extérieures (2B, 3B) des deux branches principales (2, 3), en étant, de préférence, sensiblement égale à 0,5 fois cette distance (D).

6. Profilé selon l'une quelconque des revendications 1 à 5, caractérisé en ce qu'en outre, une structure de liaison (13), ayant la forme d'un V, contenue entre lesdites branches principales (2, 3), relie celles-ci.

7. Profilé selon la revendication 6, caractérisé en ce que les extrémités des branches (13 B) du V de ladite structure de liaison (13) sont raccordées aux parties médianes des faces internes (2C, 3C) desdites branches principales (2, 3).

8. Profilé selon l'une quelconques des revendications 6 et 7, caractérisé en ce que la structure en V (13) est monobloc avec lesdites branches principales (2, 3).

9. Profilé selon l'une quelconque des revendications 1 à 8, caractérisé en ce que ledit pont de liaison (5) est conformé en un trapèze dont les côtés (5B) reliant ses bases parallèles (5A, 5C) sont raccordées à des proéminences (2D, 3D) dont sont munies les faces internes (2C, 3C) desdites branches principales (2, 3).

10. Profilé selon l'une quelconque des revendications 1 à 9, caractérisé en ce que la face extérieure (2B) de la branche principale (2) la plus proche de la lisière libre (1C) de la semelle (1) est striée sur la totalité de sa longueur et de sa hauteur.

11. Profilé selon l'une quelconque des revendications 1 à 10, caractérisé en ce que la semelle d'appui (1) présente des perforations (4) conformées, chacune, en deux trapèzes égaux ayant leurs petites bases confondues en une petite base commune (41), ces diverses perforations (4) étant séparées par des parties pleines.

12. Profilé selon la revendication 11, caractérisé en ce qu'il possède les dimensions suivantes :
a) la petite base commune (41) des trapèzes d'une perforation a une longueur (LP41), qui est supérieure à la moitié de la longueur (LG42) d'une grande base (42) ;
b) la largeur (L4) d'une perforation (4), égale à la somme des hauteurs des deux trapèzes la constituant, est comprise entre 0,5 et 1 fois la longueur (LG42) de la grande base (42) d'un trapèze ;
c) la distance (L43) de la partie pleine séparant les pointes (43) de deux grandes bases (42) des trapèzes de deux perforations (4) successives est comprise entre 0,4 et 0,6 fois la longueur (LG42) de la grande base (42) d'un trapèze.

13. Profilé selon l'une quelconque des revendications 11 et 12, caractérisé en ce que lesdits trapèzes sont des trapèzes isocèles.

14. Profilé selon l'une quelconque des revendications 1 à 13, caractérisé en ce que la face inférieure (1B) de la semelle d'appui (1) comporte des stries parallèles sur la totalité de sa longueur et de sa largeur.

15. Profilé selon l'une quelconque des revendications 1 à 14, caractérisé en ce que la face supérieure (1A) des parties pleines de la semelle d'appui (1) comporte des stries parallèles sur la totalité de sa longueur et de sa largeur.

16. Procédé de fabrication d'un profilé selon l'une quelconque des revendications 1 à 15, caractérisé en ce qu'il est réalisé par extrusions simultanées des matériaux le constituant.

17. Procédé selon la revendication 16, caractérisé en ce que lesdites extrusions sont réalisées à chaud.

## Patentansprüche

1. Profil, insbesondere zum Ausgleich von Relativbewegungen von Oberflächenverkleidungen, wie insbesondere Schwindungs- und Dehnungsbewegungen von Bodenbelägen, umfassend:
- eine im allgemeinen flache Sohlenplatte (1);
- zwei im wesentlichen zueinander parallele und zu dieser senkrecht aufragende Hauptschenkel (2, 3); und
- eine Verbindungsbrücke (5) für die beiden von der Sohlenplatte (1) am weitesten weg befindlichen Enden (2A, 3A) der Hauptschenkel (2, 3);
wobei die Sohlenplatte (1) und die beiden Hauptschenkel (2, 3) aus einem festen, halbsteifen Material, wie einem festen, halbsteifen "PVC", und die Verbindungsbrücke (5) aus einem weichen Material, wie einem weichen "PVC", hergestellt sind, dadurch gekennzeichnet, daß dieses Profil zum Ausgleich von Relativbewegungen von Bodenbelägen gegenüber angrenzenden Mauern und Wänden bestimmt ist; daß die beiden Hauptschenkel (2, 3) in einer Endzone der Sohlenplatte (1) aufragen; und daß sich zwei Nebenschenkel (6, 7) im wesentlichen parallel zur Sohlenplatte (1) erstrecken, ausgehend von der von der freien Kante (1C) der Sohlenplatte (1) am weitesten weg liegenden Seite (3B) des Hauptschenkels (3), der selbst von der freien Kante (1C) der Sohlenplatte (1) am weitesten entfernt ist, wobei die beiden Nebenschenkel (6, 7), die sich in eine Richtung (G1) erstrecken, welche entgegengesetzt ist zu jener (G2), in die sich die Sohlenplatte (1) erstreckt, im wesentlichen die gleiche Breite (L) haben.

2. Profil nach Anspruch 1, dadurch gekennzeichnet, daß die Nebenschenkel (6, 7) aus einem festen, halbsteifen Material, wie einem festen, halbsteifen "PVC" hergestellt sind.

3. Profil nach Anspruch 1, dadurch gekennzeichnet, daß die Nebenschenkel (6, 7) aus einem weichen Material, wie einem weichen "PVC", hergestellt sind.

4. Profil nach einem der Ansprüche 1 bis 3, dadurch gekennzeichnet, daß die von der Sohlenplatte abgewandten Enden (2A, 3A) der Hauptschenkel (2, 3), die Außenseite (5A) der Verbindungsbrücke (5) und die Außenseite (6A) des von der Sohlenplatte (1) am weitesten weg liegenden Nebenschenkels (6) im wesentlichen koplanar (P) sind.

5. Profil nach einem der Ansprüche 1 bis 4, dadurch gekennzeichnet, daß die Breite (L) der Nebenschenkel (6, 7) 0,4-bis 0,6mal so groß wie der die Außenflächen (2B, 3B) der beiden Hauptschenkel (2, 3) trennende Abstand (D) ist, wobei sie vorzugsweise im wesentlichen 0,5mal so groß wie dieser Abstand (D) ist.

6. Profil nach einem der Ansprüche 1 bis 5, dadurch gekennzeichnet, daß außerdem eine Verbindungsstruktur (13) in Form eine V, die zwischen die beiden Hauptschenkel (2, 3) eingesetzt ist, diese verbindet.

7. Profil nach Anspruch 6, dadurch gekennzeichnet, daß die Enden der Schenkel (13B) des V der Verbindungsstruktur (13) mit den Mittelteilen der Innenseiten (2C, 3C) der Hauptschenkel (2, 3) verbunden sind.

8. Profil nach einem der Ansprüche 6 und 7, dadurch gekennzeichnet, daß die V-Struktur (13) mit den Hauptschenkeln (2, 3) einstückig ausgebildet ist.

9. Profil nach einem der Ansprüche 1 bis 8, dadurch gekennzeichnet, daß die Verbindungsbrücke (5) in Form eines Trapezes ausgebildet ist, dessen die parallelen Basen (5A, 5C) verbindende Seiten (5B) an Vorsprünge (2D, 3D) angefügt sind, mit denen die Innenseiten (2C, 3C) der Hauptschenkel (2, 3) versehen sind.

10. Profil nach einem der Ansprüche 1 bis 9, dadurch gekennzeichnet, daß die der freien Kante (1C) der Sohlenplatte (1) nächstliegende Außenseite (2B) des Hauptschenkels (2) über ihre gesamte Länge und Höhe gerillt ist.

11. Profil nach einem der Ansprüche 1 bis 10, dadurch gekennzeichnet, daß die Auflagesohle (1) Perforierungen (4) aufweist, die jeweils die Form von zwei gleichen Trapezen haben, deren kleine Basen in einer gemeinsamen kleinen Basis (41) vereint sind, wobei diese verschiedenen Perforierungen (4) durch volle Teile voneinander getrennt sind.

12. Profil nach Anspruch 11, dadurch gekennzeichnet, daß es die folgenden Abmessungen besitzt:
a) die gemeinsame kleine Basis (41) der Trapeze einer Perforierung hat eine Länge (LP41), die größer als die Hälfte der Länge (LG42) einer großen Basis (42) ist;
b) die Breite (L4) einer Perforierung (4), die gleich der Summe der Höhen der beiden diese bildenden Trapeze ist, ist 0,5-bis 1mal die Länge (LG42) der großen Basis (42) eines Trapezes;
c) die Länge (L43) des die Spitzen (43) von zwei großen Basen (42) der Trapeze zweier aufeinanderfolgender Perforierungen (4) trennenden vollen Teils ist 0,4- bis 0,6mal die Länge (LG42) der großen Basis (42) eines Trapezes.

13. Profil nach einem der Ansprüche 11 und 12, dadurch gekennzeichnet, daß die Trapeze gleichschenkelige Trapeze sind.

14. Profil nach einem der Ansprüche 1 bis 13, dadurch gekennzeichnet, daß die Unterseite (1B) der Auflagesohle (1) über ihre gesamte Länge und Breite parallele Rillen aufweist.

15. Profil nach einem der Ansprüche 1 bis 14, dadurch gekennzeichnet, daß die Oberseite (1A) der vollen Teile der Auflagesohle (1) über ihre gesamte Länge und Breite parallele Rillen aufweist.

16. Verfahren zur Herstellung eines Profils nach einem der Ansprüche 1 bis 15, dadurch gekennzeichnet, daß es durch gleichzeitige Extrusion der dieses bildenden Materialien ausgeführt wird.

17. Verfahren nach Anspruch 16, dadurch gekennzeichnet, daß die Extrusionen in Wärme erfolgen.

## Claims

1. Profiled strip particularly adapted to compensate the relative displacements of surface coverings, such as in particular the shrinking and expanding movements of floor coverings, comprising:
- a generally flat sole plate (1);
- two principal limbs (2, 3) substantially parallel to each other which extend perpendicularly thereto; and
- a bridge (5) for connecting the ends (2A, 3A) of said principal limbs (2, 3) most remote from the sole plate (1); the sole plate (1) and the two principal limbs (2, 3) being made of a hard, semi-rigid material such as hard, semi-rigid PVC, and the connecting bridge (5) being made of a supple material such as a supple PVC;
characterized in that this profiled strip is adapted to compensate the relative displacements of floor coverings with respect to the adjacent walls and partitions;
in that the two said principal limbs (2, 3) extend in an end zone of the sole plate (1); and
in that two secondary limbs (6, 7) extend substantially parallel to the sole plate (1), from the face (3B) most remote from the free edge (1C) of the sole plate (1), of the principal limb (3), itself most remote from said free edge (1C) of the sole plate (1), these two secondary limbs (6, 7) extending in the direction (G1) opposite the one (G2) in which the sole plate (1) extends, having substantially equal widths (L).

2. Profiled strip according to claim 1, characterized in that the secondary limbs (6, 7) are made of a hard, semi-rigid material such as a hard, semi-rigid PVC.

3. Profiled strip according to claim 1, characterized in that the secondary limbs (6, 7) are made of a supple material, such as a supple PVC.

4. Profiled strip according to any one of claims 1 to 3, characterized in that the ends (2A, 3A) of the principal limbs (2, 3) opposite the sole plate, the outer face (5A) of the connecting bridge (5), and the outer face (6A) of the secondary limbs (6) most remote from the sole plate (1) substantially coplanar (P).

5. Profiled strip according to any one of claims 1 to 4, characterized in that the width (L) of the secondary limbs (6, 7) is included between 0.4 and 0.6 times the distance (D) separating the outer faces (2B, 3B) of the two principal limbs (2, 3), peferably being substantially equal to 0.5 times this distance (D).

6. Profiled strip according to any one of claims 1 to 5, characterized in that, in addition, a connecting structure (13), having the form of a V, contained between said principal limbs (2, 3), connects the latter.

7. Profiled strip according to claim 6, characterized in that the ends of the arms (13B) of the V of said connecting structure (13) are connected to the median parts of the inner faces (2C, 3C) of said principal limbs (2, 3).

8. Profiled strip according to any one of claims 6 and 7, characterized in that the V structure (13) is monobloc with said principal limbs (2, 3).

9. Profiled strip according to any one of claims 1 to 8, characterized in that said connecting bridge (5) is shaped as a trapezium of which the sides (5B) connecting its parallel bases (5A, 5C), are connected to projections (2D, 3D) with which the inner faces (2C, 3C) of said principal limbs (2, 3) are provided.

10. Profiled strip according to any one of claims 1 to 9, characterized in that the outer face (2B) of the principal limb (2) closest to the free edge (1C) of the sole plate (1) is striated over the whole of its length and height.

11. Profiled strip according to any one of claims 1 to 10, characterized in that the bearing sole plate (1) presents perforations (4) each shaped as two equal trapezia having their small bases merged into a common small base (41), these various perforations (4) being separated by solid parts.

12. Profiled strip according to claim 11, characterized in that it presents the following dimensions:
a) the common small base (41) of the trapezia of a perforation has a length (LP41) which is greater than half the length (LG42) of a large base (42);
b) the width (L4) of a perforation (4), equal to the sum of the heights of the two trapezia constituting it, is included between 0.5 and 1 times the length (LG42) of the large base (42) of a trapezium;
c) the distance (L43) of the solid part separating the angles (43) of two large bases (42) of the trapezia of two successive perforations (4) is included between 0.4 and 0.6 times the length (LG42) of the large base (42) of a trapezium.

13. Profiled strip according to any one of claims 11 and 12, characterized in that said trapezia are isosceles trapezia.

14. Profiled strip according to any one of claims 1 to 13, characterized in that the lower face (1B) of the bearing sole plate (1) comprises parallel striae over the whole of its length and width.

15. Profiled strip according to any one of claims 1 to 14, characterized in that the upper face (1A) of the solid parts of the bearing sole plate (1) comprises parallel striae over the whole of its length and width.

16. Process for manufacturing a profiled strip according to any one of claims 1 to 15, characterized in that it is made by extruding the materials constituting it, simultaneously.

17. Process according to claim 16, characterized in that said extrusions are effected hot.
